# EUROPÄISCHE PATENTANMELDUNG

(11) **EP 0 030 914 A1**
(43) Veröffentlichungstag der Anmeldung: **24.06.1981**
(21) Anmeldenummer: 80810367.5
(22) Anmeldetag: 27.11.1980
(51) Int. Cl.: C23G 3/00, B08B 7/04

(54) **Vorrichtung zum Entfetten von Stangen**

(30) Priorität: 30.11.1979 CH 10652/79
(71) Anmelder: BFG BAUMGARTNER FRERES S.A., CH-2540 Grenchen (CH)
(72) Erfinder: Kummli, Herbert, CH-4450 Sissach (CH); Ledermann, Peter, CH-2545 Selzach (CH)
(74) Vertreter: Steiner, Martin

(57) **Zusammenfassung**

Zum Entfetten und Reinigen von Stangen, insbesondere Drehautomatenstangen werden diese Stangen vorerst in ein Bad (7) einer Entfettungsflüssigkeit eingelegt. Nach einer gewissen Zeit werden die Stangen zwischen rotierenden Reinigungsbürsten (4) durchgestossen und anschliessend durch Förderwalzen (3) durchgezogen und auf einen Tisch (1) abgelegt. In dieser Weise können grosse Mengen von Stangen chargenweise rasch und mühelos entfettet und gereinigt werden.

## Beschreibung

Die vorliegende Erfindung betrifft eine Vorrichtung zum Entfetten von Stangen, insbesondere Drehautomatenstangen. Solche Stangen werden normalerweise für den Transport und die Lagerhaltung gegen Rost und andere Korrosionen mehr oder weniger stark eingefettet. Auf der Fettschicht lagert sich dann entsprechend leicht Staub ab, sodass die Stangen unbedingt sorgfältig gereinigt und entfettet werden müssen bevor sie zur Verarbeitung in eine Maschine, insbesondere in einen Drehautomaten eingeführt werden. Bisher hat man sich allgemein damit beholfen, die Stangen auf einem Tisch mit einem Entfettungsmittel einzupinseln und dann mit Lappen oder Putzfäden zu reinigen und zu trocknen. Diese Arbeit ist zeitraubend und uninteressant und es besteht die Gefahr, dass die Stangen nicht allseitig und auf der ganzen Länge gleichmässig und sorgfältig gereinigt werden.

Es sind zwar auch Reinigungsanlagen bekannt, in welchen zu reinigende Metallstangen mittels Förderbändern durch ein Reinigungsbad durchgefördert werden, in welchem sich Schaber und/oder Bürsten befinden (GB-PS 343 672). Aehnliche Anlagen sind auch bekannt für endlose Bänder, Drähte und dergleichen, wobei die zu reinigenden Produkte durch Behandlungsmedien durchgezogen und schliesslich mittels Bürsten getrocknet werden (FR-PS 831 600). Diese Anlagen sind zu aufwendig für einen Fabrikationsbetrieb, der nur beschränkte Mengen von Stangen verarbeitet.

Es ist auch bekannt, plattenförmige Gegenstände wie gravierte Platten, gedruckte Stromkreise und dergleichen zwischen hintereinander angeordneten Paaren von _{F}örder- und Reinigungswalzen aufzusprühen (FR-PS 1 415 115). Diese Anlage ist jedoch nicht geeignet zur praktischen Reinigung von Stangen.

Es ist das Ziel vorliegender Erfindung, eine zum Reinigen von Stangen, insbesondere Drehautomatenstangen, besonders praktische, wirksame und doch einfache und preisgünstige Vorrichtung zu schaffen. Die erfindungsgemässe Vorrichtung ist gekennzeichnet durch einen Trog zum Einlegen von Stangen, an einem Ende des Troges angeordnete Bürsten zwischen welchen Stangen durchgeführt werden können und einen Tisch zur Aufnahme der durch die Bürsten durchgeführten Stangen.

Die Stangen können in den Trog gelegt und dann von Hand büschelweise oder einzeln durch die Bürsten durchgefördert und schliesslich vom Tisch, auf welchen sie abgelegt werden, aufgenommen werden. Vorzugsweise kann der Trog unter den Tisch geschoben werden, damit die Vorrichtung bei Nichtgebrauch möglichst wenig Raum beansprucht.

Anhand der Zeichnung wird im folgenden ein Ausführungsbeispiel einer erfindungsgemä::sen Vorrichtung erläutert.
Figur 1 ist eine perspektivische Ansicht eines Teils der Vorrichtung
Figur 2 ist eine Teilseitenansicht der Vorrichtung und
Figur 3 zeigt einen Teilquerschnitt durch die Vorrichtung.

Wie Figur 1 zeigt, weist die Vorrichtung einen Tisch 1 auf, dessen Länge mindestens derjenigen der längsten zu bearbeitenden Stangen aufweist. An dem in Figur 1 sichtbaren Ende dieses Tisches sind in einem rahmenförmigen Gestell zwei übereinanderliegende Förderwalzen 3 und daneben zwei übereinanderliegende Reinigungswalzen in Form zylindrischer Bürsten 4 gelagert. Der Antrieb der Walzen 3 und 4 erfolgt mittels eines auf dem Gestell 2 montierten Elektromotors 5 über einen Getriebekasten 6 in später beschriebener Weise.

In einer an der Unterseite des Tisches 1 befindlichen Längsführung ist ein langgestreckter Trog 7 einseitig abgestützt, dessen anderes Ende mittels eines Beines 8 mit Rollen 8' am Boden abgestützt ist, über einen nicht dargestellten Hahn und eine Leitung 9 kann der Trog 7 entleert werden. Im Trog 7 befindet sich normalerweise eine Entfettunsgsflüssigkeit in welche Stangen eingelegt werden können. Der Trog 7 weist also wie der Tisch 1 eine Länge auf, die mindestens derjenigen der längsten zu bearbeitenden Stangen entspricht. Damit die Vorrichtung bei Nichtgebrauch nicht zuviel Raum einnimmt, kann der Trog 7 mit oder ohne Entfettungsflüssigkeit praktisch ganz unter den Tisch 1 geschoben werden.

Figur 2 zeigt den Antrieb der Walzen 3 und 4 bei abgenommenem Deckel des Getriebekastens 6. Der Motor 5 treibt über einen nicht dargestellten Riemen eine vertikale Getriebewelle 10 an, welche über Schnecken 11 und 12 Paare von Schneckenrädern 13 bzw. 14 anzutreiben gestattet. Je ein Paar von Schneckenrädern wird in entgegengesetztem Drehsinn angetrieben, und übereinanderliegende Schneckenräder 13 und 14 werden ebenfalls in entgegengesetztem Drehsinn angetrieben, was durch die rechts- bzw. linksgängige Schnecke erreicht wird.

Wie Figur 3 zeigt, werden die dort dargestellten zylindrischen Bürsten 4 durch je ein Schneckenrad 13, bzw. 14 angetrieben. Die untere Bürste 4, wie übrigens auch die untere Förderwalze 3, sind im Gestell 2 fest gelagert, während die Lager der oberen Walzen 3 und 4 gemäss Figur 3 höhenverstellbar sind. Zu diesem Zwecke sind die Lager der oberen Förderwalz 3 und der oberen Bürste 4 mit Führungsstangen 15 und 16 verbunden, von welchen die oberen mit je einer Gewindehülse 17 verbunden sind, die vertikal gleitend in einer Büchse 18 geführt ist. In jede Gewindehülse 17 greift eine Verstellspindel 19, die über je ein Winkelgetriebe und eine Welle 20 von einem Handrad 21 angetrieben werden kann. Die bei der Drehung der Spindeln 19 erfolgende Vertikalverschiebung der Hülsen 17 überträgt sich über einen Querstift 22, der in vertikale Langlöcher 23 der Hülse 17 greift, auf den oberen Führungsstab 16. Zwischen dem jeweiligen Lager und der Hülse 17 ist je eine Druckfeder 24 eingebaut, welche das Lager nach unten drückt und den Stift 22 in der dargestellten Art am unteren Ende des Schlitzes 23 im Anschlag hält.

Figur 2 zeigt noch eine Auffangrinne 25 für durch die Bürsten 4 abgestreiftes Entfettungsmittel und eine Auflauffläche 26 am Tisch 1.

Zum Reinigen werden mehrere gleichartige Stangen in das im Trog 7 enthaltene Entfettungsmittel eingelegt. Der gegenseitige Abstand der Achsen der Walzenpaare 3 bzw. Bürstenpaare 4 wird durch Drehen am Handrad 21 dem Durchmesser der zu reinigenden Stangen entsprechend eingestellt. Nach relativ kurzzeitiger Einwirkung der Entfettungsflüssigkeit auf die im Trog 7 liegenden Stangen werden einige Stangen in der Nähe des vorderen Endes ergriffen und diese Enden werden zwischen den rotierenden Bürsten 4 hindurch in den Bereich der rotierenden Förderwalzen 3 geschoben. Die Stangen werden hierbei durch die entgegen der Durchschieberichtung rotierenden Bürsten 4 gründlich gereinigt und die sauberen, annähernd trockenen Stangen werden auf den Tisch 1 geschoben, wie Figur 1 andeutet. Die obere Bürste 4 und die obere Förderwalze 3 können beim Einführen der Stangen nötigenfalls etwas nach oben ausweichen, wobei aber die Federn 24 dafür sorgen, dass die Bürsten 4 in genügend engem gegenseitigem Eingriff stehen, um die Stangen ringsum gründlich zu reinigen, und dass die Förderwalzen 3 mit genügendem Druck gegeneinander gedrückt werden, um die Stangen zuverlässig zu fördern. So wird Büschel um Büschel von Stangen durchgeschoben und gereinigt und liegt dann zur definitiven Trocknung auf dem Tisch 1. Dort können die Stangen erfasst und wegtransportiert werden. Gegebenenfalls können in eine Rinne 1a - an der Vorderseite des Tisches 1 Bindfaden oder dergleichen eingelegt und dann Büschel von Stangen darauf gelegt und schliesslich die Bindfaden gebunden werden, um die gereinigten Stangen zu bündeln. Ist eine Charge von Stangen entfettet und gereinigt, kann bereits eine neue Charge in den Trog 7 eingelegt werden, worauf die vorher entfetteten und gereinigten Stangen vom Tisch 1 entfernt werden können. Dann ist schon die nächste Charge von Stangen im Bad von Entfettungsflüssigkeit im Trog 7 bereit zum Durchführen zwischen den Bürsten 4 und Förderwalzen 3. In dieser Weise können grosse Mengen von Stangen in kurzer Zeit tadellos entfettet und gereinigt werden, was insbesondere dadurch ermöglicht wird, dass die Bürsten 4 und die Förderwalzen 3 eine axiale Länge haben, welche die Abmessungen des Querschnitts der Stangen weit übersteigen, derart, dass mehrere Stangen gleichzeitig durchgeführt werden können.

Es sind Ausführungsvarianten möglich. Der Antriebsmotor 5 kann anders, zum Beispiel in der Mitte des oberen Holms des Gestells 2 angeordnet sein, damit die Wellen 20 beidseitig zugänglich sind und mit Handrädern 21 versehen werden können. Es kann dann eine Bedienung nach Belieben von der einen oder anderen Seite des Tisches her erfolgen. Die Förderwalzen 3 könnten so ausgebildet sein, zum Beispiel mit längs Schraubenlinien verlaufenden Rillen, dass die Stangen während der Förderung dauernd seitlich verschoben und gedreht werden. Es kann hierbei mit noch grösserer Sicherheit eine allseitige, tadellose Reinigung der Stangen erfolgen.

## Patentansprüche

1. Vorrichtung zum Entfetten von Stangen, insbesondere Drehautomatenstangen,
gekennzeichnete durch einen Trog (7) zum Einlegen von Stangen (S), an einem Ende des Troges angeordnete Bürsten (4) zwischen welchen Stangen durchgeführt werden können und einen Tisch (1) zur Aufnahme der durch die Bürsten durchgeführten Stangen.

2. Vorrichtung nach Anspruch 1, gekennzeichnet durch ein Paar rotierender Bürsten.

3. Vorrichtung nach Anspruch 1 oder 2,
gekennzeichnet durch Förderwalzen (3) zum durchfördern von Stangen durch die Bürsten.

4. Vorrichtung nach irgendeinem der Ansprüche 1-3,
dadurch gekennzeichnet,
dass der Trog (7) unter den Bürsten (4) hindurch unter den Tisch (1) einschiebbar ist.

5. Vorrichtung nach irgendeinem der Ansprüche 1-4,
dadurch gekennzeichnet,
dass seitlich des Tisches (1) eine Rinne (1a) zur Aufnahme von Stangen (3) vorgesehen ist.

6. Vorrichtung nach irgendeinem der Ansprüche 3-5,
dadurch gekennzeichnet,
_{d}ass der Abstand zwischen den Bürsten (4) und/oder den Förderwalzen (3) einstellbar ist.

7. Vorrichtung nach Anspruch 6,
dadurch gekennzeichnet,
dass je eine Bürste (4) und eine Förderwalze (3) paarweise durch eine gemeinsame Schnecke (11, 12) angetrieben werden, deren Achse (10) in Einstellrichtung der Bürsten und Einstellwalzen verläuft.
